# DEMANDE DE BREVET EUROPEEN

(11) **EP 1 253 574 A1**
(43) Date de publication de la demande: **30.10.2002**
(21) Numéro de dépôt: 01870093.0
(22) Date de dépôt: 27.04.2001
(51) Int. Cl.: G09F 27/00

(54) **Dispositif d'affichage pour manifestation populaire**

(71) Demandeur: Alfano, Angelo, 6041 Gosselies (BE)
(72) Inventeur: Alfano, Angelo, 6041 Gosselies (BE)
(74) Mandataire: Van Malderen, Joelle

(57) **Abrégé**

La présente invention se rapporte à un procédé et à un dispositif de transmission d'informations de tout type, analogique, digital, ... lors de manifestations populaires à partir d'au moins un transmetteur vers des dispositifs d'affichage individuels et portatifs associés aux spectateurs.

## Description

### Objet de l'invention

La présente invention se rapporte à un dispositif d'affichage pour des manifestations populaires sur lequel s'affichent des informations relatives à l'évènement en cours.

### Etat de la technique

Lors de grandes manifestations réunissant de nombreux spectateurs, tous les spectateurs n'ont pas toujours accès aux informations sur l'événement qui se déroule sous leurs yeux.

Ceci est certainement vrai dans le cas de manifestations sportives, comme par exemple les courses cyclistes, automobiles, et plus particulièrement les courses de Formule I.

L'événement impliquant lui-même des déplacements des coureurs, il est souvent impossible pour un spectateur de bien suivre la course depuis son emplacement.

Souvent, l'organisateur prévoit des écrans d'affichage géants et/ou des commentaires via haut-parleurs pour transmettre des informations au public.

Toutefois, ces écrans présentent les inconvénients d'être chers et souvent d'une lisibilité réduite. En effet, cette lisibilité dépend de la distance à laquelle les écrans sont positionnés, de l'angle de vision des spectateurs, du contre-jour éventuel et du fait que certains emplacements moins stratégiques sont carrément dépourvus d'écrans. Il convient également de noter que les commentaires transmis par les haut-parleurs ne sont pas toujours compréhensibles à cause du bruit ambiant, et en particulier du bruit intense des moteurs. Le fait que les spectateurs n'accèdent pas facilement aux informations qu'ils souhaitent, que ce soit par écran interposé ou haut-parleur interposé, les incite à quitter leur place, soit pour avoir une meilleure visibilité du spectacle, soit pour obtenir les informations nécessaires pour mieux comprendre l'événement. En outre, on observe également une concentration des spectateurs autour de ces supports d'informations (écrans et haut-parleurs), créant de ce fait un déséquilibre dans la densité du public que la superficie offerte aux spectateurs. Enfin, les informations affichées et/ou transmises par les haut-parleurs ne sont pas toujours celles que les spectateurs attendent à ce moment précis.

Par exemple, un supporter pourra difficilement suivre son coureur préféré si ce dernier n'est pas en tête de la course.

Un contrôle visuel de l'état de la course est pratiquement impossible car, après un certain temps, on remarquera que des coureurs sont doublés, ou encore que la course a été interrompue pour des raisons de sécurité.

De même, il est très difficile pour un organisateur de donner des informations générales, telles que des nouvelles sur l'évènement en cours, ou encore des avertissements ou des conseils de sécurité en cas d'évacuation par l'intermédiaire de ces écrans d'affichage géants et/ou de ces haut-parleurs. En effet, ceux-ci sont souvent difficiles à lire, à entendre et de ce fait présentent une capacité limitée de transmission d'informations.

Il existe donc un besoin de transmettre aux spectateurs d'une manifestation des informations sur l'évènement et/ou sur les mesures de sécurité, ceci de préférence en temps réel. En outre, il serait souhaitable de faire passer des informations plus personnalisées vers chaque spectateur.

### Buts de l'invention

La présente invention vise à fournir un dispositif d'affichage individuel, portatif qui permet de résoudre les problèmes de l'état de la technique.

### Résumé de l'invention

La présente invention vise à fournir un système de transmission d'informations de tout type : analogique, digital, ... lors de manifestations populaires à partir d'au moins un transmetteur qui enverra en permanence les informations relatives à l'événement en cours vers des dispositifs d'affichage individuels et portatifs associés aux spectateurs. Ces dispositifs d'affichage individuels et portatifs peuvent éventuellement être associés à des haut-parleurs permettant de transmettre des informations verbales et sonores.

Selon une forme de réalisation avantageuse de l'invention, les informations pourront être sélectionnées par chaque spectateur.

Selon une autre forme de réalisation avantageuse de l'invention, des informations prioritaires peuvent être transmises à chaque spectateur.

La présente invention se rapporte en outre à un dispositif d'affichage individuel comprenant un récepteur destiné à percevoir des informations analogiques et/ou digitales, un écran ou tableau d'affichage desdites informations et des moyens de sélection desdites informations.

La présente invention se rapporte également à un signal de transmission d'informations analogiques et/ou digitales d'un transmetteur vers un récepteur présent sur un dispositif d'affichage conforme à l'invention.

### Brève description des figures

La figure 1 représente un exemple d'enseigne personnelle selon la présente invention.

### Description détaillée de l'invention

La présente invention se rapporte à un dispositif d'affichage individuel et portatif permettant de suivre une manifestation populaire.

L'invention sera exposée plus en détail ci-dessous à l'aide d'exemples ne limitant pas la portée de l'invention.

### Exemple 1

### Dispositif d'affichage individuel pour la Formule I

La Fig. 1 représente un dispositif d'affichage d'informations individuel 1 qui peut être utilisé pour suivre par exemple une course de Formule I.

Le dispositif d'affichage individuel I comporte un écran 2 sur lequel s'affichent les données revendiquées.

Selon une forme d'exécution préférée telle que décrite à la Fig. 1, les données 4 indiquent la position des coureurs, l'écart qui les sépare, la distance déjà parcourue et leur meilleur temps.

Evidemment, il est possible d'ajouter des données supplémentaires.

Selon une forme de réalisation préférée, l'utilisateur peut lui-même sélectionner les données qui l'intéressent de manière continue sur l'écran 2.

La sélection des données qui sont affichées sur l'écran est réalisée à l'aide de boutons ou touches 3.

Le dispositif d'affichage individuel 1 selon l'invention comprend également un récepteur muni d'une antenne 5 capable de voir les données émises par un transmetteur (non illustré).

Les données sont transmises via un transmetteur central qui peut couvrir complètement la zone sur laquelle la manifestation se déroule, à savoir le circuit, le champ de course,...

Il est évident que le mode de transmission peut être sélectionné selon les réglementations en vigueur et/ou la situation géographique. Toutes les techniques connues de transmission de données sont envisageables, que ce soit la radio-fréquence modulée classique ou la transmission par satellites.

Des possibilités de modes de transmission évidents sont la transmission par infrarouges, l'INTS, les signaux digitaux, etc.

### Exemple 2

Utilisation du dispositif d'affichage individuel selon l'invention pour l'affichage d'informations, tels que des messages de sécurité et/ou des publicités

Le dispositif d'affichage peut être utilisé très facilement pour aviser les spectateurs de certaines informations, tels que des conseils de sécurité et des messages publicitaires.

Il est évident que le dispositif d'affichage individuel peut être muni de différents canaux de réception qui peuvent être sélectionnés à l'aide de boutons ou de touches, ou encore par tout autre moyen de commande.

Ainsi, le dispositif d'affichage individuel est totalement configurable et l'utilisateur peut sélectionner l'information souhaitée au moment voulu.

Egalement, il est possible de rajouter un canal prioritaire, par exemple pour des messages de sécurité, qui s'afficheront automatiquement si le besoin se fait ressentir.

### Exemple 3

### Dispositif d'affichage individuel configurable

Il est possible de prévoir un dispositif d'affichage individuel qui est configurable selon l'utilisateur.

Par exemple, l'utilisateur pourrait recevoir une carte à puce ou un code qui lui permet de sélectionner notamment la langue de transmission des messages.

Il est aussi possible que le spectateur reçoive, par exemple contre paiement d'une redevance supplémentaire, plus d'informations que les informations standard.

### Exemple 4

### Interface pour PDA

Les PDA (Personal Digital Assistants) , appareil électronique à usages multiples, sont connus selon l'état de la technique.

Il est possible de prévoir une interface qui comprend un récepteur pour les transmissions émises via le transmetteur de l'invention, de façon à pouvoir réceptionner les informations sur le PDA.

D'autres engins électroniques peuvent être utilisés (PC portable, téléphone-GSM, ...) pour recevoir des informations au cours d'une manifestation utilisant un transmetteur selon l'invention.

### Exemple 5

### Dispositif d'affichage individuel associé à un émetteur radio

Il est également envisageable de prévoir sur le dispositif d'affichage individuel des haut-parleurs qui permettent de transmettre des informations sonores.

A nouveau, le type d'informations pourrait être choisi directement par l'utilisateur en configurant correctement le dispositif d'affichage.

## Revendications

1. Procédé de transmission d'informations de tout type, analogique, digital, ... lors de manifestations populaires à partir d'au moins un transmetteur (non représenté) vers des dispositifs d'affichage individuels et portatifs associés aux spectateurs.

2. Procédé selon la revendication 1, **caractérisé en ce que** des informations sonores sont également transmises vers les spectateurs par l'intermédiaire de haut-parleurs associés aux dispositifs d'affichage individuels.

3. Procédé selon la revendication 1 ou 2, **caractérisé en ce que** les informations pourront être sélectionnées par chaque spectateur.

4. Procédé selon l'une quelconque des revendications 1 à 3, **caractérisé en ce que** des informations prioritaires peuvent être transmises à chaque spectateur.

5. Dispositif d'affichage individuel (1) comprenant un récepteur (5) destiné à percevoir des informations analogiques et/ou digitales (4), un écran ou tableau d'affichage (2) desdites informations et des moyens de sélection (3) desdites informations.

6. Dispositif d'affichage individuel associé à des haut-parleurs permettant de transmettre aux spectateurs des informations sonores.

7. Signal de transmission d'informations d'un transmetteur (non représenté) vers un récepteur (5) présent sur un dispositif d'affichage selon la revendication 5.

8. Signal selon la revendication 7 se présentant sous la forme d'informations sonores ou visuelles, y compris sous forme d'images.
